# FASCICULE DE BREVET EUROPEEN

(11) **EP 3 185 086 B1**
(45) Date de publication et mention de la délivrance du brevet: **12.06.2019**
(21) Numéro de dépôt: 15201680.4
(22) Date de dépôt: 21.12.2015
(51) Int. Cl.: G04B 19/10

(54) **APPLIQUE DE CADRAN D'UNE PIÈCE D'HORLOGERIE**
APPLIQUE FÜR ZIFFERBLATT EINER UHR
TIMEPIECE DIAL APPLIQUE

(43) Date de publication de la demande: 28.06.2017
(73) Titulaire: The Swatch Group Research and Development Ltd., 2074 Marin (CH)
(72) Inventeur: Vuille, Pierry, 2338 Les Emibois (CH)
(74) Mandataire: ICB SA

(56) Documents cités:
- CH-A- 74 040
- CH-A- 318 498
- CH-B5- 564 220
- FR-A1- 2 039 288

## Description

### Domaine de l'invention

L'invention se rapporte au domaine de l'horlogerie mécanique. Elle concerne, plus particulièrement, une applique destinée à être rapportée sur un cadran d'une pièce d'horlogerie, comprenant au moins un pied présentant une première extrémité solidaire de l'applique et une seconde extrémité libre, le pied étant agencé pour pouvoir être introduit dans un trou prévu sur le cadran. La présente invention concerne également un procédé de fixation d'une telle applique sur un cadran.

### Arrière-plan de l'invention

Les appliques sont les chiffres des heures ou les signes découpés dans des plaques métalliques et ensuite collés ou rivés sur le cadran. Les appliques sont dotées de pieds qui sont montés sur le cadran dans des perçages préalablement réalisés.
Une fois placé, le pied est rodé, et rivé, soudé ou collé dans le perçage. Le rivage consiste à écraser l'extrémité libre du pied dans le perçage en la faisant pénétrer dans le perçage pour obtenir un assemblage par adhérence. Le rivage nécessite d'appliquer une certaine force sur le pied pour arriver à déformer la matière, de sorte que cette technique ne peut pas être utilisée pour des cadrans fragiles. En outre, le rivage nécessite l'application d'une force de rivage axiale qui a tendance à pousser l'applique en dehors du cadran.

La fixation des appliques par soudage impose un choix de matériaux compatibles, ce qui limite les possibilités de matériaux qui peuvent être utilisés pour réaliser les appliques et le cadran. Par exemple, il n'est pas possible de souder des appliques en or sur un cadran en céramique.

Par ailleurs, en cas de qualité non satisfaisante de l'assemblage, il n'est alors pas possible, lorsque les appliques sont fixées par soudage ou collage, d'enlever les appliques mal posées ou de faire des retouches sans endommager le cadran.

Enfin, les techniques connues d'assemblage d'appliques sur un cadran, telles que le rivage, le soudage ou le collage, présentent toutes l'inconvénient de ne pas permettre un contrôle de la tenue des appliques sur l'ensemble des pièces assemblées. En effet, une fois l'applique assemblée au cadran, la qualité de sa fixation ne peut pas être testée de manière fiable et non destructive. Le contrôle qualité ne peut donc pas s'appliquer à l'ensemble de la production. De plus, un contrôle optique automatisé par simple prise de vue de l'extérieur de l'assemblage n'est pas réalisable. En effet, les déformations du pied obtenues avec un rivage sont trop différentes les unes des autres, de sorte qu'une interprétation automatisée des résultats est très complexe.

Les documents CH 564 220, CH 74 040 et FR 2 039 288 décrivent une applique pour cadran selon le préambule de la revendication 1.

### Résumé de l'invention

L'invention a notamment pour objectif de pallier les différents inconvénients des techniques connues d'assemblage d'appliques sur un cadran.

Plus précisément, un objectif de l'invention est de fournir une applique permettant un assemblage simple sur le cadran, tout en garantissant un excellent maintien.

Un autre objectif de l'invention est de fournir une applique permettant d'effectuer un contrôle de la qualité du montage par des moyens optiques non destructifs de manière automatisée et sur l'ensemble des pièces assemblées.

Un autre objectif de l'invention est de fournir une applique permettant un montage sur le cadran qui est réversible, autorisant le changement d'applique sans endommager le cadran.

Un autre objectif de l'invention est de fournir une applique permettant de supprimer toute contrainte dans le choix des matériaux du cadran et de l'applique.

Un autre objectif de l'invention est de fournir un procédé de fixation d'une applique sur un cadran robuste et stable.

A cet effet, la présente invention concerne une applique selon la revendication 1.
La présente invention concerne également un procédé de fixation d'une applique sur un cadran d'une pièce d'horlogerie selon la revendication 3.

L'invention permet d'obtenir une fixation d'une applique sur un cadran qui est sure, réversible, sans contrainte de choix de matériaux et qui permet de réaliser un contrôle automatisé de la qualité de la fixation de l'applique sur le cadran par des moyens optiques de préférence non destructifs.

### Description sommaire des dessins

D'autres caractéristiques et avantages de l'invention apparaîtront plus clairement à la lecture de la description suivante de plusieurs modes de réalisation de l'invention, donnés à titre de simples exemples illustratifs et non limitatifs, et des figures annexées, parmi lesquelles :- la figure 1 représente une vue en coupe d'une première variante d'une applique ne faisant pas partie de l'invention,
- les figures 2a, 2b et 2c sont des vues en coupe d'une deuxième variante d'applique assemblée sur le cadran, avant et après déformation, ne faisant pas partie de la revendication,
- les figures 3a et 3b sont des vues en coupe d'un premier mode de réalisation de l'assemblage de la première variante d'applique selon la figure 1 assemblée sur le cadran, avant et après déformation , selon l'invention,
- les figures 4a et 4b sont des vues en coupe d'un deuxième mode de réalisation de l'assemblage de la première variante d'applique selon la figure 1 assemblée sur le cadran, avant et après déformation,- la figure 5 est une vue en coupe d'un troisième mode de réalisation de l'assemblage de la première variante d'applique selon la figure 1 assemblée sur le cadran, après déformation,
- les figures 6a et 6b sont des vues en coupe d'un quatrième mode de réalisation de l'assemblage de la première variante d'applique selon la figure 1 assemblée sur le cadran, avant et après déformation, et- la figure 7 est une vue en coupe d'un cinquième mode de réalisation de l'assemblage de la première variante d'applique selon la figure 1 assemblée sur le cadran, après déformation.

### Description détaillée d'un mode de réalisation préféré

En référence à la figure 1, il est représenté une applique 1 destinée à être rapportée sur un cadran d'une pièce d'horlogerie. D'une manière classique, l'applique 1 comprend une tête 2 sur laquelle est réalisé un signe 3, tel qu'un chiffre pour indiquer l'heure, ou tout autre index. La tête peut constituer le signe en lui-même. La tête peut présenter différentes formes et différentes dimensions, en fonction du signe à apposer sur le cadran. L'applique 1 comprend également au moins un pied 4 présentant une première extrémité solidaire de la tête 2 de l'applique 1, et une seconde extrémité 6 libre. Comme le montre par exemple la figure 2a, le pied 4 est agencé et dimensionné pour pouvoir être introduit dans un perçage ou un trou 8, de préférence traversant, prévu sur le cadran 10 à cet effet. Le nombre de pieds par applique peut varier essentiellement en fonction des dimensions et de la forme de l'applique. Le pied 4 peut présenter de préférence une section de forme circulaire, mais toute autre forme appropriée peut être envisagée, le trou 8 présentant alors une section de forme complémentaire.

Le pied 4 comporte, du côté de son extrémité libre 6, une zone déformable plastiquement 12 agencée pour former après sa déformation, une fois le pied 4 introduit dans le trou 8 du cadran 10, au moins une zone d'assemblage par obstacle 14 du pied 4 sur le cadran 10. Dans la présente description, l'expression « du côté de l'extrémité libre » signifie plus proche de l'extrémité libre que de l'extrémité solidaire. La zone déformable plastiquement 12 est agencée pour que la zone d'assemblage par obstacle 14 obtenue présente des contours dessinant une forme sensiblement allongée, parfaitement distincte de la forme de l'extrémité libre 6 du pied avant sa déformation, par exemple circulaire. Cette forme sensiblement allongée est reproductible et est clairement identifiable par un contrôle optique simple, de préférence non destructif, tel qu'une prise de vue, de la forme sensiblement allongée de la zone d'assemblage par obstacle 14. Ainsi, le contrôle optique peut être automatisé et réalisé sur l'ensemble des pièces assemblées, et ceci sans avoir à détruire les pièces réalisées.

D'une manière avantageuse, la zone d'assemblage par obstacle 14 peut être recouverte d'un moyen de fixation au cadran définitif 26, tel que de la colle, un métal fondu, une brasure ou tout autre moyen équivalent. Il permet de renforcer la fixation de l'applique sur le cadran mais également de figer le positionnement de la zone d'assemblage par obstacle 14. Lorsqu'un contrôle optique est réalisé, ledit moyen de fixation au cadran définitif est déposé après ledit contrôle optique.

Selon les variantes représentées sur les figures 2 à 6, le pied 4 de l'applique 1 présente une hauteur supérieure à la hauteur du trou 8 du cadran 10 de sorte qu'une partie du pied 4 terminée par son extrémité libre 6 dépasse du trou 8, la zone déformable plastiquement 12 étant prévue sur ladite partie du pied destinée à dépasser du trou 8. Ainsi, la zone d'assemblage par obstacle 14 est formée sur ladite partie du pied dépassant du trou 8, de manière à former une surface en butée contre la face inférieure du cadran 10 suffisamment grande pour assurer la fixation de l'applique en empêchant toute extraction du pied 4 du trou 10. La hauteur du pied 4 est la distance séparant sa première extrémité solidaire de l'applique de sa seconde extrémité libre 6. Toutes les hauteurs utilisées dans la présente description sont des distances prises parallèlement à la hauteur du pied 4.

En référence aux figures 2a, 2b et 2c représentant une première variante d'applique ne faisant pas partie de l'invention, la zone déformable plastiquement 12 représentée sur la figure 2a comprend au moins un évidement 16 réalisé dans le pied 4 du côté de son extrémité libre 6 destinée dans cette variante à dépasser du trou 8 prévu sur le cadran 10.

Il est bien évident que le nombre, la forme et la position des évidements 16 peuvent être adaptés afin d'optimiser la déformation plastique de la zone déformable plastiquement 12 du pied 4.

Une fois le pied 4 introduit dans le trou 8 du cadran 10, la zone déformable plastiquement 12 dépassant du trou 8 est déformée pour former une zone d'assemblage par obstacle 14 du pied 4 sur le cadran 10, comme le montre la figure 2b. La zone d'assemblage par obstacle 14 obtenue présente une forme sensiblement allongée, parfaitement distincte de la forme de l'extrémité libre 6 du pied avant sa déformation, par exemple circulaire. Cette forme sensiblement allongée est reproductible et est clairement identifiable par un contrôle optique simple de préférence non destructif, tel qu'une prise de vue, de la forme sensiblement allongée de la zone d'assemblage par obstacle 14. Comme le montre la figure 2c, la zone d'assemblage par obstacle 14 est recouverte d'un moyen de fixation au cadran définitif 26, tel que de la colle, permettant de solidariser ladite zone d'assemble par obstacle 14 au cadran. Le moyen de fixation définitif 26 est déposé une fois le contrôle optique effectué.

En référence aux figures 3a à 6b représentant une deuxième variante d'applique selon l'invention, la zone déformable plastiquement 12 comprend une amorce de rupture 18 prévue sur l'extrémité libre 6 du pied 4, c'est-à-dire à la surface de l'extrémité libre 6 formant la base du pied 4, comme le montrent les figures 3a, 4a, et 6a. L'amorce de rupture 18 est destinée à former, après déformation de la partie du pied 4 dépassant du trou 8, une fois le pied 4 introduit dans le trou 8 du cadran 10, au moins une fente 20 partant de l'extrémité libre 6 du pied 4, c'est-à-dire de la base du pied 4, pour créer au moins deux pattes 22 séparées par ladite fente 20. Lesdites pattes 22 sont rabattues sur le cadran pour former avantageusement des zones d'assemblage par obstacle 14 du pied 4 sur le cadran 10, comme le montrent les figures 3b, 4b, 5 et 6b. Le nombre de fentes et de pattes peut varier pour former le nombre de zones d'assemblage optimum.

De préférence, la fente 20 présente une hauteur telle que, selon le type de matériau utilisé, la partie du pied 4 insérée dans le trou 8 ne présente pas de fissure lors de la déformation. De préférence, le rapport hauteur de pied sous la fente 20 (entre l'extrémité solidaire de l'applique et la base de la fente 20) : hauteur du trou 8 dans le cadran 10 est de préférence inférieur à 1.

Les deux pattes 22 séparées par la fente 20 rabattues sur le cadran pour former les zones d'assemblage par obstacle 14 forment un contour de forme sensiblement allongée, parfaitement distincte de la forme de l'extrémité libre 6 du pied avant sa déformation, par exemple circulaire. Cette forme sensiblement allongée est reproductible et est clairement identifiable par un contrôle optique simple de préférence non destructif, tel qu'une prise de vue, de la forme sensiblement allongée des pattes 22 séparées par la fente 20. Ainsi, le contrôle optique peut être automatisé et réalisé sur l'ensemble des pièces assemblées.

Dans le premier mode de réalisation représenté sur les figures 2a, 2b, 3a et 3b, le cadran 10 est plan de sorte que la hauteur du trou 8 est égale à la hauteur du cadran 10. La zone d'assemblage par obstacle 14 dépasse donc de la surface globale du cadran 10.

Dans un deuxième mode de réalisation représenté sur les figures 4a, 4b, 5 et 6a, 6b, le cadran 10 comprend une creusure 24 dans laquelle est formé le trou traversant 8, et la hauteur du trou 8 est égale à la hauteur du cadran sous la creusure 24. Ainsi, la zone d'assemblage par obstacle 14 est encastrée dans le cadran 10 et ne dépasse pas de la surface globale du cadran 10.

Dans un troisième mode de réalisation représenté sur la figure 5, dérivant du deuxième mode de réalisation, la creusure 24 est remplie par un moyen de fixation au cadran définitif 26, tel que de la colle, afin de recouvrir la partie du pied 4 dépassant du trou 8. Cette variante permet de renforcer l'assemblage. Si l'assemblage est contrôlé par des moyens optiques, la colle sera bien évidemment déposée après ledit contrôle, une fois l'assemblage validé. L'adjonction d'un moyen de fixation définitif permet également de figer le positionnement de la zone d'assemblage par obstacle 14 par remplissage de l'espace formé entre les pattes 22.

Dans un quatrième mode de réalisation représenté sur les figures 6a et 6b, dérivant du deuxième mode de réalisation, il est prévu une entretoise 28 placée entre le cadran 10 et la zone d'assemblage par obstacle 14 du pied 4 sur le cadran 10. L'entretoise 28 est insérée entre le pied 4 et le cadran 10. Plus spécifiquement, elle est disposée autour de la partie du pied 4 dépassant du trou 8 avant la déformation de la zone déformable élastiquement 12. L'entretoise 28 peut être métallique ou en plastique et permet de limiter les pressions locales appliquées par les zones d'assemblage par obstacle 14. Cette variante est particulièrement avantageuse lorsque le cadran est réalisé dans un matériau fragile. L'entretoise 28 peut également être associée à une pièce anti-rotation (rondelle cannelée par exemple), utile notamment lorsque l'applique comporte un seul pied.

Selon un cinquième mode de réalisation représenté sur la figure 7, le pied 4 présente une hauteur inférieure ou égale à la hauteur du trou 8. Le trou 8 présente une zone de section de forme conique dont les dimensions sont supérieures aux dimensions du pied 4 avant déformation de la zone déformable plastiquement 12, pour permettre l'introduction du pied dans le trou 8 avant déformation. En outre, les dimensions de la zone de section de forme conique sont choisies pour que la zone d'assemblage par obstacle 14 bute contre ladite zone de section conique. Plus spécifiquement, comme le montre la figure 7, les pattes 22 forment un cône inverse qui s'inscrit dans la zone de section de forme conique du trou 8 de sorte que lesdites pattes 22 butent contre les parois du trou 8 empêchant toute extraction du pied 4 du trou 10. Il est bien évident que cette variante peut être combinée à la réalisation du trou dans une creusure, ainsi qu'à l'utilisation de moyen de fixation au cadran définitif pour recouvrir la zone d'assemblage par obstacle 14 et remplir au moins le trou 8.

La présente invention concerne également un procédé de fixation d'une applique 1 sur un cadran 10 d'une pièce d'horlogerie, ledit procédé comprenant les étapes de :a) préparer une applique 1 comprenant au moins un pied 4 présentant une première extrémité solidaire de l'applique et une seconde extrémité libre 6, le pied 4 étant agencé pour pouvoir être introduit dans un trou 8 prévu sur le cadran 10, ledit pied 4 comportant, du côté de son extrémité libre 6, une zone déformable plastiquement 12, la zone déformable plastiquement 12) comprenant une amorce de rupture 18 prévue sur l'extrémité libre 6 du pied 4 et destinée à former, après déformation, une fois le pied 4 introduit dans le trou 8 du cadran 10, au moins une fente 20 partant de l'extrémité libre 6 du pied 4 pour créer au moins deux pattes 22 séparées par ladite fente 20, lesdites pattes 22 formant des zones d'assemblage par obstacle 14 du pied 4 sur le cadran 10, b) introduire le pied 4 de l'applique 1 dans le trou 8 du cadran 10,c) déformer la zone déformable plastiquement 12 du pied 4 pour former au moins une zone d'assemblage par obstacle 14 du pied 4 sur le cadran 10.

Lorsque le pied 4 présente une hauteur supérieure à la hauteur du trou 8, le pied 4 est introduit dans ledit trou 8 de sorte que la zone déformable plastiquement 12 dépasse du trou 8 du cadran 10.

Avantageusement, le procédé comprend, après l'étape c), une étape d) de contrôle de la qualité de la fixation de l'applique sur le cadran par des moyens optiques. Ces moyens optiques sont de préférence non destructifs. Ils peuvent comprendre par exemple un appareil à photographier permettant de prendre une photographie du dessous du cadran, après assemblage de l'applique, des moyens d'analyse de la photographie obtenue et des moyens de validation de la qualité de l'assemblage, notamment en fonction de la forme de la zone d'assemblage par obstacle du pied sur le cadran. L'obtention d'une forme allongée respectant des critères choisis préalablement permettra de valider la bonne qualité de l'assemblage. Dans le cas contraire, l'extrémité libre du pied peut être redéformée pour permettre une retouche ou pour enlever l'applique mal posée, sans avoir à abimer le cadran. Le procédé de contrôle optique est simple et peut être automatisé pour pouvoir être appliqué à toutes les pièces produites.

D'une manière avantageuse, le procédé peut comprendre, une étape e) de recouvrement de la zone d'assemblage par obstacle 14 par un moyen de fixation au cadran définitif 26, tel que de la colle, permettant de solidariser l'applique au cadran, l'étape e) étant effectuée après l'étape c), et après l'étape d) dans le cas où cette étape d) de contrôle optique est réalisée.

Dans le mode de réalisation dans lequel le cadran 10 comprend une creusure 24 dans laquelle est formé le trou 8, la hauteur du trou 8 étant égale à la hauteur du cadran sous la creusure 24, le moyen de fixation au cadran définitif 26 est déposé sur la zone d'assemblage par obstacle en remplissant la creusure 24, la creusure 24 permettant avantageusement de contrôler le remplissage.

Dans la présente invention, la zone déformable plastiquement prévue du côté de l'extrémité libre du pied de l'applique permet d'assembler l'applique sur le cadran sans qu'il soit nécessaire d'appliquer une trop grande force. Ainsi, le cadran est préservé.

De plus, la zone d'assemblage par obstacle formée permet d'assurer un meilleur maintien de l'applique en favorisant le rapprochement de l'applique du cadran.

Le procédé de fixation selon l'invention permet d'obtenir une fixation présentant une force d'arrachage supérieure à celle obtenue avec un procédé de fixation par soudage. Ce procédé de l'invention est également plus stable qu'un procédé de fixation par soudage ou par collage uniquement.

De plus, le procédé de l'invention permet un montage réversible de l'applique pour pouvoir changer celle-ci sans endommager le cadran. Il permet aussi d'utiliser des appliques sans contrainte de choix de matériaux.

## Revendications

1. Applique (1) destinée à être rapportée sur un cadran (10) d'une pièce d'horlogerie, comprenant au moins un pied (4) présentant une première extrémité solidaire de l'applique et une seconde extrémité libre (6), le pied (4) étant agencé pour pouvoir être introduit dans un trou (8) prévu sur le cadran (10), ledit pied (4) comportant, du côté de son extrémité libre (6), une zone déformable plastiquement (12) agencée pour former après déformation, une fois le pied (4) introduit dans le trou (8) du cadran (10), au moins une zone d'assemblage par obstacle (14) du pied (4) sur le cadran (10), **caractérisée en ce que** la zone déformable plastiquement (12) comprend une amorce de rupture (18) prévue sur l'extrémité libre (6) du pied (4) et destinée à former, après déformation, une fois le pied (4) introduit dans le trou (8) du cadran (10), au moins une fente (20) partant de l'extrémité libre (6) du pied (4) pour créer au moins deux pattes (22) séparées par ladite fente (20), lesdites pattes (22) formant des zones d'assemblage par obstacle (14) du pied (4) sur le cadran (10).

2. Applique (1) selon l'une des revendications précédentes, **caractérisée en ce que** le pied présente une hauteur agencée pour être supérieure à la hauteur du trou (8), la zone déformable plastiquement (12) étant prévue sur la partie du pied destinée à dépasser du trou (8).

3. Procédé de fixation d'une applique (1) sur un cadran (10) d'une pièce d'horlogerie, ledit procédé comprenant les étapes de :
a) préparer une applique (1) comprenant au moins un pied (4) présentant une première extrémité solidaire de l'applique (1) et une seconde extrémité libre (6), le pied (4) étant agencé pour pouvoir être introduit dans un trou (8) prévu sur le cadran (10), ledit pied (4) comportant, du côté de son extrémité libre (6), une zone déformable plastiquement (12), la zone déformable plastiquement (12) comprenant une amorce de rupture (18) prévue sur l'extrémité libre (6) du pied (4) et destinée à former, après déformation, une fois le pied (4) introduit dans le trou (8) du cadran (10), au moins une fente (20) partant de l'extrémité libre (6) du pied (4) pour créer au moins deux pattes (22) séparées par ladite fente (20), lesdites pattes (22) formant des zones d'assemblage par obstacle (14) du pied (4) sur le cadran (10)
b) introduire le pied (4) de l'applique (1) dans le trou (8) du cadran (10),
c) déformer la zone déformable plastiquement (12) du pied (4) pour former au moins une zone d'assemblage par obstacle (14) du pied (4) sur le cadran (10).

4. Procédé selon la revendication 3, **caractérisé en ce qu'**il comprend, après l'étape c), une étape d) de contrôle de la qualité de la fixation de l'applique (1) sur le cadran (10) par des moyens optiques, de préférence non destructifs.

5. Procédé selon la revendication 3 ou 4, **caractérisé en ce qu'**il comprend, une étape e) de recouvrement de la zone d'assemblage par obstacle par un moyen de fixation au cadran définitif (26), l'étape e) étant effectuée après l'étape c), et après l'étape d) dans le cas où cette étape d) est réalisée.

## Patentansprüche

1. Applike (1), bestimmt zum Aufbringen auf ein Zifferblatt (10) einer Uhr, umfassend mindestens einen Fuß (4), der ein mit der Applike fest verbundenes erstes Ende und ein freies zweites Ende (6) aufweist, wobei der Fuß (4) zum Einsetzen in eine im Zifferblatt (10) vorgesehene Ausnehmung (8) ausgelegt ist, wobei der Fuß (4) auf Seiten seines freien Endes (6) einen plastisch verformbaren Bereich (12) aufweist, der dafür ausgelegt ist, nach der Verformung, sobald der Fuß (4) in die Ausnehmung (8) des Zifferblatts (10) eingesetzt ist, mindestens einen Blockierverbindungsbereich (14) des Fußes (4) am Zifferblatt (10) zu bilden, **dadurch gekennzeichnet, dass** der plastisch verformbare Bereich (12) eine Sollbruchstelle (18) aufweist, die am freien Ende (6) des Fußes (4) vorgesehen ist und dazu bestimmt ist, nach der Verformung, sobald der Fuß (4) in die Ausnehmung (8) des Zifferblatts (10) einsetzt ist, mindestens einen Schlitz (20) zu bilden, der vom freien Ende (6) des Fußes (4) ausgeht, um mindestens zwei durch den Schlitz (20) getrennte Laschen (22) zu bilden, wobei die Laschen (22) Blockierverbindungsbereiche (14) des Fußes am Zifferblatt (10) bilden.

2. Applike (1) nach einem der vorhergehenden Ansprüche, **dadurch gekennzeichnet, dass** der Fuß eine Höhe besitzt, die so bemessen ist, dass sie höher als die Höhe der Ausnehmung (8) ist, wobei der plastisch verformbare Bereich (4) an dem Teil des Fußes vorgesehen ist, der dazu bestimmt ist, über die Ausnehmung (8) hinauszuragen.

3. Verfahren zum Befestigen einer Applike (1) an einem Zifferblatt (10) einer Uhr, wobei das Verfahren die folgenden Schritte umfasst:
a) Herstellen einer Applike (1) mit mindestens einem Fuß (4), der ein mit der Applike (1) fest verbundenes erstes Ende und ein freies zweites Ende (6) aufweist, wobei der Fuß (4) zum Einsetzen in eine im Zifferblatt (10) vorgesehene Ausnehmung (8) ausgelegt ist, wobei der Fuß (4) auf Seiten seines freien Endes (6) einen plastisch verformbaren Bereich (12) aufweist, wobei der plastisch verformbare Bereich (12) eine Sollbruchstelle (18) aufweist, die am freien Ende (6) des Fußes (4) vorgesehen ist und dazu bestimmt ist, nach der Verformung, sobald der Fuß (4) in die Ausnehmung (8) des Zifferblatts (10) eingesetzt ist, einen Schlitz (20) zu bilden, der vom freien Ende (6) des Fußes (4) ausgeht, um mindestens zwei durch den Schlitz (20) getrennte Laschen (22) zu erzeugen, wobei die Laschen (22) Blockierverbindungsbereiche (14) des Fußes (4) am Zifferblatt (10) bilden,
b) Einsetzen des Fußes (4) der Applike (1) in die Ausnehmung (8) des Zifferblatts (10),
c) Verformen des plastisch verformbaren Bereichs (12) des Fußes (4), um mindestens einen Blockierverbindungsbereich (14) des Fußes (4) am Zifferblatt (10) zu bilden.

4. Verfahren nach Anspruch 3, **dadurch gekennzeichnet, dass** es nach dem Schritt c) einen Schritt d) zur vorzugsweise zerstörungsfreien Qualitätsprüfung der Befestigung der Applike (1) am Zifferblatt (10) durch optische Mittel umfasst.

5. Verfahren nach Anspruch 3 oder 4, **dadurch gekennzeichnet, dass** es einen Schritt e) zum Abdecken des Blockierverbindungsbereichs durch ein Mittel zur endgültigen Befestigung am Zifferblatt (26) umfasst, wobei der Schritt e) nach dem Schritt c) und nach dem Schritt d) ausgeführt wird, falls der Schritt d) vorgenommen wird.

## Claims

1. Applique (1) intended to be affixed to a timepiece dial (10), comprising at least one foot portion (4) having a first end attached to the applique and a second, free end (6), the foot portion (4) being arranged to be capable of insertion into a hole (8) provided in the dial (10), said foot portion (4) comprising, on the side of the free end (6) thereof, a plastically deformable area (12) arranged to form, after deformation, once the foot portion (4) is inserted into the hole (8) in the dial (10), at least one locking area (14) of the foot portion (4) on the dial (10), **characterised in that** the plastically deformable area (12) comprises an incipient crack (18) provided on the free end (6) of the foot portion (4) and intended to form, after deformation, once the foot portion (4) is inserted into the hole (8) in the dial (10), at least one slot (20) starting at the free end (6) of the foot portion (4) to create at least two brackets (22) separated by said slot (20), said brackets (22) forming locking areas (14) of the foot portion (4) on the dial (10).

2. Applique (1) according to any of the preceding claims, **characterised in that** the foot portion has a height arranged to be greater than the height of the hole (8), the plastically deformable area (12) being provided on the part of the foot portion intended to project from the hole (8).

3. Method for fastening an applique (1) on a timepiece dial (10), said method comprising the steps of:
a) preparing an applique (1) comprising at least one foot portion (4) having a first end attached to the applique (1) and a second, free end (6), the foot portion (4) being arranged to be capable of insertion into a hole (8) provided in the dial (10), said foot portion (4) comprising, on the side of the free end (6) thereof, a plastically deformable area (12), the plastically deformable area (12) comprising an incipient crack (18) provided on the free end (6) of the foot portion (4) and intended to form, after deformation, once the foot portion (4) is inserted into the hole (8) in the dial (10), at least one slot (20) starting at the free end (6) of the foot portion (4) to create at least two brackets (22) separated by said slot (20), said brackets (22) forming locking areas (14) of the foot portion (4) on the dial (10)
b) inserting the foot portion (4) of the applique (1) into the hole (8) in the dial (10),
c) deforming the plastically deformable area (12) of the foot portion (4) to form at least one locking area (14) of the foot portion (4) on the dial (10).

4. Method according to claim 3, **characterised in that** the method comprises, after step c), a step d) of inspecting the quality of the fastening of the applique (1) to the dial (10) by visual means which are preferably not destructive.

5. Method according to claim 3 or 4, **characterised in that** the method comprises a step e) of covering the locking area by a permanent means (26) of fastening to the dial, step e) being performed after step c), and after step d) in the event that this step d) is performed.
